# EUROPÄISCHE PATENTSCHRIFT

(11) **EP 3 609 763 B1**
(45) Veröffentlichungstag und Bekanntmachung des Hinweises auf die Patenterteilung: **27.04.2022**
(21) Anmeldenummer: 18727179.6
(22) Anmeldetag: 09.05.2018
(51) Int. Cl.: B61L 7/06, B61L 21/04

(54) **GLEISANLAGE UND VERFAHREN ZUM BETREIBEN DERSELBEN**
TRACK SYSTEM AND METHOD FOR OPERATING THE SAME
INSTALLATION DE VOIES ET PROCÉDÉ LEUR OPÉRATION

(30) Priorität: 09.06.2017 DE 102017209749
(43) Veröffentlichungstag der Anmeldung: 19.02.2020
(73) Patentinhaber: Siemens Mobility GmbH, 81739 München (DE)
(72) Erfinder: ANTRACK, Jörg, 38122 Braunschweig (DE); HARMS, Lucas, 38527 Meine (DE); KLINGEMANN, Michael, 29221 Celle (DE); PASSERN, Roland, 38120 Braunschweig (DE); ZIEGLER, Peter, 38122 Braunschweig (DE)
(86) Internationale Anmeldenummer: PCT/EP2018/061985
(87) Internationale Veröffentlichungsnummer: WO 2018/224235

(56) Entgegenhaltungen:
- EP-A1- 2 607 199
- DE-A1-102007 001 478
- DE-C1- 10 018 967
- US-A1- 2006 195 236

## Beschreibung

Die Erfindung betrifft ein Verfahren zum Betreiben einer Gleisanlage, die zwei oder mehr Streckenabschnitte umfasst, sowie eine Gleisanlage zur Durchführung des Verfahrens.

Der Erfindung liegt die Aufgabe zugrunde, ein Verfahren anzugeben, das einen automatisierten Betrieb der Gleisanlage mit möglichst wenigen Komponenten, insbesondere ohne Einsatz einer Leitzentrale oder dergleichen, ermöglicht. Es ist bekannt, vom Eisenbahnfahrzeug aus Streckenelemente zu reservieren, wie es z.B. in der DE 100 18 967 C1 offenbart wird.

Diese Aufgabe wird erfindungsgemäß durch ein Verfahren mit den Merkmalen gemäß Patentanspruch 1 gelöst. Vorteilhafte Ausgestaltungen des erfindungsgemäßen Verfahrens sind in Unteransprüchen angegeben.

Ein wesentlicher Vorteil des erfindungsgemäßen Verfahrens ist darin zu sehen, dass die Streckeneinrichtungen, die die Streckenabschnitte verwalten, einen selbständigen Betrieb der Gleisanlage ermöglichen, ohne dass ihnen eine übergeordnete Leiteinrichtung zugewiesen sein muss. Erfindungsgemäß ist nämlich vorgesehen, dass die Streckeneinrichtungen miteinander kommunizieren und sich miteinander abstimmen können, ob ein fahrzeugseitig gewünschtes Fahrtziel erreicht werden kann oder nicht; je nach dem Ergebnis der Abstimmung wird das Einfahren des Fahrzeugs in den auf der Fahrstrecke erstliegenden Streckenabschnitt erlaubt oder verboten. Das erfindungsgemäße Verfahren bietet sich insbesondere bei wenig komplexen Gleisanlagen an, bei denen eine übergeordnete Leitzentrale die Gesamtkosten der Anlage überproportional belasten würde.

Ein weiterer Vorteil des erfindungsgemäßen Verfahrens besteht darin, dass aufgrund der Abstimmung der Streckeneinrichtungen untereinander in vielen Fällen ein bremsarmes oder sogar bremsfreies Befahren der Streckenabschnitte bis zum Fahrtziel ermöglicht werden kann, da ein Fahrzeug in den ersten Streckenabschnitt erst dann einfahren wird, nachdem alle Streckenabschnitte die Fahrt bereits erlaubt haben.

Bei den Fahrzeugen handelt es sich vorzugsweise um Schienenfahrzeuge wie beispielsweise Eisenbahnzüge.

Erfindungsgemäß ist vorgesehen, dass das Fahrzeug seine Fahrterlaubnisanfrage an die Streckeneinrichtung, nachfolgend erste Streckeneinrichtung genannt, des nächsten zu befahrenden Streckenabschnitts sendet und diese erste Streckeneinrichtung nach Abstimmung mit allen anderen betroffenen, nachfolgenden Streckeneinrichtungen die Antwort an das Fahrzeug zurücksendet.

Die Streckeneinrichtungen sind vorzugsweise (insbesondere ausschließlich) entweder in einer Weiche oder einem Streckensignal integriert.

Die Antwort, mit dem das Einfahren in den ersten Streckenabschnitt verboten wird, enthält bevorzugt außerdem eine Information, ob das Einfahren dauerhaft verboten ist oder nur temporär.

Die Antwort, mit dem das Einfahren in den ersten Streckenabschnitt verboten wird, enthält vorzugsweise außerdem eine Information, ob die Gleisanlage oder Streckenabschnitte davon defekt sind.

Die Abstimmung zwischen den betroffenen Streckeneinrichtungen erfolgt bevorzugt derart, dass
- mit Ausnahme der auf der Fahrstrecke letzten Streckeneinrichtung jede Streckeneinrichtung jeweils prüft, ob der eigene Streckenabschnitt befahrbar ist oder nicht, im Falle der Befahrbarkeit die Fahrterlaubnisanfrage an die auf der Fahrstrecke jeweils nachgeordnete Streckeneinrichtung weiterleitet und andernfalls ein Fahrtverbot an die auf der Fahrstrecke vorgeordnete Streckeneinrichtung sendet,
- mit Ausnahme der ersten und letzten Streckeneinrichtung jede Streckeneinrichtung jeweils ein von der nachgeordneten Streckeneinrichtung erhaltenes Fahrtverbot oder eine von der nachgeordneten Streckeneinrichtung erhaltene Fahrterlaubnis an die vorgeordnete Streckeneinrichtung weiterleitet,
- die auf der Fahrstrecke letzte Streckeneinrichtung prüft, ob der eigene Streckenabschnitt befahrbar ist oder nicht und im Falle der Befahrbarkeit die Fahrterlaubnis an die auf der Fahrstrecke vorgeordnete Streckeneinrichtung sendet und andernfalls das Fahrtverbot an die auf der Fahrstrecke vorgeordnete Streckeneinrichtung sendet, und
- die auf der Fahrstrecke erste Streckeneinrichtung die Antwort, mit dem das Befahren der Streckenabschnitte und das Einfahren in den ersten Streckenabschnitt erlaubt wird, an das Fahrzeug sendet, wenn es von der nachgeordneten Streckeneinrichtung die Fahrterlaubnis erhält, und die Antwort, mit dem das Einfahren in den ersten Streckenabschnitt verboten wird, an das Fahrzeug sendet, wenn es von der nachgeordneten Streckeneinrichtung das Fahrtverbot erhält.

Jede Streckeneinrichtung, die eine Fahrterlaubnisanfrage empfängt, ermittelt vorzugsweise jeweils alle betroffenen Streckeneinrichtungen oder zumindest die jeweils nachgeordnete Streckeneinrichtung. Die Ermittlung erfolgt bevorzugt gemäß einem vorgegebenen Algorithmus und/oder unter Heranziehung einer abgespeicherten Tabelle.

Auch kann vorgesehen sein, dass die Festlegung der Fahrstrecke und der betroffenen Streckeneinrichtungen fahrzeugseitig erfolgt und das Fahrzeug in der Fahrterlaubnisanfrage die betroffenen Streckeneinrichtungen und/oder Streckenabschnitte identifiziert.

Jeder Streckenabschnitt wird bevorzugt jeweils durch eine eigene, individuell zugeordnete Streckeneinrichtung verwaltet.

Darüber hinaus wird es als vorteilhaft angesehen, wenn eine dauerhafte Nichtbefahrbarbeit eines Streckenabschnitts, insbesondere ein Defekt einer Betriebskomponente im jeweiligen Streckenabschnitt, eine Kollisionswarnung, insbesondere im Falle eines ohne Freigabe überfahrenen Streckensignals, eine manuelle Deaktivierung des Verfahrens und/oder eine Sperrung von auf der Gleisanlage möglichen Fahrstraßen an alle Streckeneinrichtungen weitergeleitet wird.

Die Erfindung bezieht sich darüber hinaus auf eine Gleisanlage gemäß Anspruch 10. mit zwei oder mehr Streckenabschnitten. Bezüglich einer solchen Gleisanlage ist erfindungsgemäß vorgesehen, dass die Streckenabschnitte jeweils durch eine zugeordnete Streckeneinrichtung verwaltet werden, die ein Befahren des jeweiligen Streckenabschnitts erlaubt oder verbietet. Bezüglich der Vorteile der erfindungsgemäßen Gleisanlage sei auf die obigen Ausführungen im Zusammenhang mit dem erfindungsgemäßen Verfahren verwiesen.

Erfindungsgemäß ist vorgesehen, dass jede der Streckeneinrichtungen, die von einem Fahrzeug eine zumindest das Fahrtziel angebende Fahrterlaubnisanfrage erhält, nach Abstimmung mit allen anderen Streckeneinrichtungen, deren zugeordnete Streckenabschnitte zum Erreichen des Fahrtziels ebenfalls befahren werden würden, eine Antwort an das Fahrzeug zurücksendet, mit dem das Befahren der Streckenabschnitte und das Einfahren in den ersten Streckenabschnitt erlaubt wird oder ein Einfahren in den ersten Streckenabschnitt verboten wird.

Auch ist es vorteilhaft, wenn jede der Streckeneinrichtungen nach Erhalt einer zumindest das Fahrtziel angebenden Fahrterlaubnisanfrage einer vorgeordneten Streckeneinrichtung prüft, ob der eigene Streckenabschnitt befahren werden kann oder nicht, im Falle einer Befahrbarkeit die Fahrterlaubnisanfrage an eine fahrtzielmäßig nachgeordnete Streckeneinrichtung weiterleitet und andernfalls ein Fahrtverbot an die vorgeordnete Streckeneinrichtung zurücksendet.

Die Streckeneinrichtungen sind vorzugsweise entweder Weichen oder Signaleinrichtungen.

In einem nicht-beanspruchten Beispiel ist eine Streckeneinrichtung mit einer Steuereinrichtung und einer oder mehreren Schnittstellen zum Anschluss an jeweils eine oder mehrere vorgeordnete und/oder eine oder mehrere nachgeordnete Streckeneinrichtungen. Die Steuereinrichtung ist derart ausgebildet, dass sie einen zugeordneten Streckenabschnitt verwaltet und ein Befahren des jeweiligen Streckenabschnitts erlaubt oder verbietet. Bezüglich der Vorteile der Streckeneinrichtung sei auf die obigen Ausführungen im Zusammenhang mit dem erfindungsgemäßen Verfahren verwiesen.

Vorteilhaft ist es, wenn die Steuereinrichtung nach Erhalt einer zumindest das Fahrtziel angebenden Fahrterlaubnisanfrage eines Fahrzeugs und nach Abstimmung mit allen anderen Streckeneinrichtungen, deren zugeordnete Streckenabschnitte zum Erreichen des Fahrtziels ebenfalls befahren werden würden, eine Antwort an das Fahrzeug zurücksendet, mit dem das Befahren der Streckenabschnitte und das Einfahren in den ersten Streckenabschnitt erlaubt wird oder ein Einfahren in den ersten Streckenabschnitt verboten wird.

Auch ist es von Vorteil, wenn die Steuereinrichtung nach Erhalt einer zumindest das Fahrtziel angebenden Fahrterlaubnisanfrage einer vorgeordneten Streckeneinrichtung prüft, ob der eigene Streckenabschnitt befahren werden kann oder nicht, im Falle einer Befahrbarkeit die Fahrterlaubnisanfrage an eine fahrtzielmäßig nachgeordnete Streckeneinrichtung weiterleitet und andernfalls ein Fahrverbot an die vorgeordnete Streckeneinrichtung zurücksendet.

Die Streckeneinrichtung ist vorzugsweise eine Weiche oder ein Streckensignal.

Die Erfindung wird nachfolgend anhand von Ausführungsbeispielen näher erläutert; dabei zeigen beispielhaft
- Figur 1: ein Ausführungsbeispiel für eine erfindungsgemäße Gleisanlage, anhand derer beispielhaft ein Ausführungsbeispiel für das erfindungsgemäße Verfahren erläutert wird,
- Figur 2: die Gleisanlage gemäß Figur 1 für den Fall, dass eine der Streckeneinrichtungen eine Nichtbefahrbarkeit ihres Streckenabschnitts feststellt und dies an die vorgeordnete Streckeneinrichtung meldet,
- Figur 3: ein Ausführungsbeispiel für eine erfindungsgemäße Weiche, die als Streckeneinrichtung bei der Gleisanlage gemäß den Figuren 1 und 2 eingesetzt werden kann, und
- Figur 4: ein Ausführungsbeispiel für ein erfindungsgemäßes Streckensignal, das als Streckeneinrichtung bei der Gleisanlage gemäß den Figuren 1 und 2 eingesetzt werden kann.

In den Figuren werden der Übersicht halber für identische oder vergleichbare Komponenten stets dieselben Bezugszeichen verwendet.

Die Figur 1 zeigt ein Fahrzeug 10, das eine Gleisanlage 20 befährt und entlang einer Pfeilrichtung 30 auf die in Fahrtrichtung nächstfolgende erste Streckeneinrichtung SE1 des nächstfolgenden Streckenabschnitts SA1 zufährt.

Nachfolgend wird beispielhaft davon ausgegangen, dass das Fahrzeug 10 ein Fahrtziel FZ auf der Gleisanlage 20 erreichen will. Bei dem Fahrtziel FZ kann es sich beispielsweise um das Streckenabschnittsende eines Streckenabschnitts handeln, der in der Figur 1 mit dem Bezugszeichen SA5 gekennzeichnet ist. Zum Erreichen des Fahrtziels FZ muss das Fahrzeug 10 bei dem Ausführungsbeispiel gemäß Figur 1 fünf Streckenabschnitte durchfahren, die in der Figur 1 mit den Bezugszeichen SA1, SA2, SA3, SA4 und SA5 gekennzeichnet sind.

Jedem der Streckenabschnitte SA1 bis SA5 ist jeweils eine Streckeneinrichtung SE1 bis SE5 zugeordnet, die ihren jeweiligen Streckenabschnitt SA1 bis SA5 verwaltet. Zum Verwalten des zugeordneten Streckenabschnitts gehört insbesondere die Prüfung und Feststellung, ob das Befahren des jeweiligen Streckenabschnitts erlaubt werden kann oder verboten werden muss.

Die Streckeneinrichtungen SE1 bis SE5 der Gleisanlage 20 stehen in einer Kommunikationsverbindung miteinander, bei der es sich um eine leitungsgebundene und/oder eine leitungslose, insbesondere Funkverbindung, handeln kann. Jede der Streckeneinrichtungen SE2 bis SE4 ist bei der Darstellung gemäß Figur 1 jeweils mit einer vorgeordneten Streckeneinrichtung und einer nachgeordneten Streckeneinrichtung verbunden. Die Streckeneinrichtungen SE1 und SE5 können ebenfalls jeweils mit einer vorgeordneten Streckeneinrichtung und einer nachgeordneten Streckeneinrichtung verbunden sein; diese sind aus Gründen der Übersicht in der Figur 1 nicht näher gezeigt.

Die Streckeneinrichtungen SE1 bis SE5 kooperieren derart miteinander, dass eine Abstimmung mit allen Streckeneinrichtungen erfolgt, deren zugeordnete Streckenabschnitte zum Erreichen des Fahrtziels FZ des Fahrzeugs 10 befahren werden würden/müssten.

Bei dem Ausführungsbeispiel gemäß Figur 1 muss das Fahrzeug 10 zum Erreichen des Fahrtziels FZ die fünf Streckenabschnitte SA1 bis SA5 befahren, so dass deren zugeordnete Streckeneinrichtungen SE1 bis SE5 bezüglich der Möglichkeit des Befahrens befragt werden müssen. Die Streckeneinrichtungen SE1 bis SE5 arbeiten dabei wie folgt:
Das Fahrzeug 10, das das Fahrtziel FZ auf der Gleisanlage 20 erreichen will, wird vor Erreichen und vor dem Einfahren in den ersten Streckenabschnitt SA1 zunächst eine das Fahrtziel FZ angebende Fahrterlaubnisanfrage FA an die Streckeneinrichtung des nächsten zu befahrenden Streckenabschnitts, hier also die erste Streckeneinrichtung SE1 des ersten Streckenabschnitts SA1 senden. Die Fahrterlaubnisanfrage FA kann lediglich das Fahrtziel FZ definieren und die Streckenführung offenlassen; in diesem Falle erfolgt die Festlegung der Streckenführung durch die Streckeneinrichtungen, beispielsweise die erste Streckeneinrichtung SE1 in Figur 1. Alternativ kann das Fahrzeug 10 in der Fahrterlaubnisanfrage FA selbst die Streckenführung festlegen oder einen Streckenführungswunsch mitteilen; in diesem Falle werden die Streckeneinrichtungen vorzugsweise die Befahrbarkeit ebendieser Streckenführung prüfen.

Nach Empfang der Fahrterlaubnisanfrage FA wird die erste Streckeneinrichtung SE1 die übrigen Streckeneinrichtungen SE2 bis SE5, deren Streckenabschnitte SA2 bis SA5 zum Erreichen des Fahrtziels FZ befahren werden müssten, befragen und eine Abstimmung mit diesen Streckeneinrichtungen herbeiführen. Konkret wird die erste Streckeneinrichtung SE1 zunächst einmal prüfen, ob der eigene Streckenabschnitt SA1 befahren werden kann oder nicht. Kann dieser befahren werden, so wird die Streckeneinrichtung SE1 die Fahrterlaubnisanfrage FA an die in Fahrtrichtung nächstliegende zweite Streckeneinrichtung SE2 weiterleiten. Die zweite Streckeneinrichtung SE2 wird in entsprechender Weise prüfen, ob der von ihr verwaltete Streckenabschnitt SA2 befahren werden kann oder nicht. Liegt eine Befahrbarkeit vor, von der beispielhaft in der Figur 1 ausgegangen wird, so wird die zweite Streckeneinrichtung SE2 die Fahrterlaubnisanfrage FA an die dritte Streckeneinrichtung SE3 weiterleiten, die den dritten Streckenabschnitt SA3 auf der Fahrtstrecke zum Fahrtziel FZ verwaltet.

Nachfolgend wird beispielhaft davon ausgegangen, dass alle Streckenabschnitte SA1 bis SA5, die zum Erreichen des Fahrtziels FZ befahren werden müssten, tatsächlich auch befahrbar sind und dass alle Streckeneinrichtungen SE1 bis SE5 dies auch in entsprechender Weise feststellen. Demgemäß wird die Fahrterlaubnisanfrage FA von der ersten Streckeneinrichtung SE1 bis zur fünften Streckeneinrichtung SE5 durchgereicht, die als letztbetroffene Streckeneinrichtung der Fahrterlaubnisanfrage FA ihre Fahrterlaubnis FE an die vorgeordnete Streckeneinrichtung SE4 retournieren bzw. zurückschicken wird. Die vierte Streckeneinrichtung SE4 wird die Fahrterlaubnis FE an die dritte Streckeneinrichtung SE3 weiterreicht, die wiederum die Fahrterlaubnis FE an die zweite Streckeneinrichtung SE2 weiterleitet. Schlussendlich wird die erste Streckeneinrichtung SE 1 von den nachgeordneten Streckeneinrichtungen SE2 bis SE5 die Fahrterlaubnis FE für das Fahrzeug 10 erhalten, so dass sie diese als Antwort AT an das Fahrzeug 10 senden kann. Mit dem Erhalt der Fahrterlaubnis FE kann das Fahrzeug 10 den ersten Streckenabschnitt SA1 und nachfolgend die dahinterliegenden Streckenabschnitte SA2 bis SA5 durchfahren, um das Fahrtziel FZ zu erreichen.

Nachfolgend soll beispielhaft erläutert werden, wie die Streckeneinrichtungen SE1 bis SE5 arbeiten, wenn eine der Streckeneinrichtungen, beispielsweise die dritte Streckeneinrichtung SE3, die den dritten Streckenabschnitt SA3 verwaltet, eine Nichtbefahrbarkeit ihres Streckenabschnitts feststellt, siehe Figur 2. In diesem Fall wird die dritte Streckeneinrichtung SE3 nach Empfang der Fahrterlaubnisanfrage FA ein Fahrtverbot FV an die zweite Streckeneinrichtung SE2 zurücksenden, die dieses Fahrtverbot FV an die erste Streckeneinrichtung SE1 weiterleitet. Die erste Streckeneinrichtung SE1 wird daraufhin das Fahrtverbot FV an das Fahrzeug 10 übermitteln, so dass dieses vor der Streckeneinrichtung SE1 anhalten muss, weil es bereits in den ersten Streckenabschnitt SA1 nicht einfahren darf.

Als vorteilhaft wird es angesehen, wenn das Fahrtverbot FV bzw. die Antwort AT, mit dem das Einfahren in den ersten Streckenabschnitt SA1 verboten wird, außerdem eine Information enthält, ob das Einfahren dauerhaft verboten ist oder nur temporär. Alternativ oder zusätzlich kann die Antwort AT die Information enthalten, ob die Gleisanlage 20 oder einzelne Streckenabschnitte SA1 bis SA5 defekt sind, insbesondere dauerhaft defekt.

Die Figur 3 zeigt ein Ausführungsbeispiel für eine Weiche 300, die als eine der Streckeneinrichtungen SE1 bis SE5 bei der Gleisanlage 20 gemäß den Figuren 1 und 2 eingesetzt werden kann. Die Weiche 300 weist eine Steuereinrichtung 310 sowie eine Schnittstelle 320 zum Anschluss der Steuereinrichtung 310 an eine oder mehrere vorgeordnete Streckeneinrichtungen SEv und eine oder mehrere nachgeordnete Streckeneinrichtungen SEn auf.

Die Steuereinrichtung 310 umfasst eine Recheneinrichtung 311 sowie einen Speicher 312.

In dem Speicher 312 ist ein Steuerprogrammmodul SPM abgespeichert, das bei Ausführung durch die Recheneinrichtung 311 eine Arbeitsweise bzw. Funktionalität der Weiche 300 ermöglicht bzw. hervorruft, wie sie oben im Zusammenhang mit den Streckeneinrichtungen SE1 bis SE5 bei der Gleisanlage 20 gemäß den Figuren 1 und 2 beschrieben worden ist.

Konkret wird die Recheneinrichtung 311 bei Ausführung des Steuerprogrammmoduls SPM dazu ausgebildet bzw. derart programmiert, dass sie einen zugeordneten Streckenabschnitt verwaltet und ein Befahren des jeweiligen Streckenabschnitts erlaubt oder verbietet, wobei sie nach Erhalt einer Fahrterlaubnisanfrage eines Fahrzeugs und nach Abstimmung mit allen anderen Streckeneinrichtungen, deren zugeordnete Streckenabschnitte zum Erreichen des Fahrtziels ebenfalls befahren werden würden, eine Antwort an das Fahrzeug zurücksendet, mit dem das Befahren der Streckenabschnitte und das Einfahren in den ersten Streckenabschnitt erlaubt wird oder ein Einfahren in den ersten Streckenabschnitt verboten wird.

Im Falle eines Erhalts einer Fahrterlaubnisanfrage von einer vorgeordneten Streckeneinrichtung prüft sie, ob der eigene Streckenabschnitt befahren werden kann oder nicht; im Falle einer Befahrbarkeit leitet sie die Fahrterlaubnisanfrage an eine fahrtzielmäßig nachgeordnete Streckeneinrichtung weiter und andernfalls sendet sie ein Fahrtverbot an die vorgeordnete Streckeneinrichtung zurück.

Die Figur 4 zeigt ein Ausführungsbeispiel für ein Streckensignal 400, das als eine der Streckeneinrichtungen SE1 bis SE5 bei der Gleisanlage 20 gemäß den Figuren 1 und 2 eingesetzt werden kann. Das Streckensignal 400 weist eine Steuereinrichtung 410 sowie eine Schnittstelle 420 zum Anschluss der Steuereinrichtung 410 an eine oder mehrere vorgeordnete Streckeneinrichtungen SEv und eine oder mehrere nachgeordnete Streckeneinrichtungen SEn auf. Die Steuereinrichtung 410 umfasst eine Recheneinrichtung 411 sowie einen Speicher 412.

In dem Speicher 412 ist ein Steuerprogrammmodul SPM abgespeichert, das bei Ausführung durch die Recheneinrichtung 411 eine Arbeitsweise bzw. Funktionalität des Streckensignals 400 ermöglicht bzw. hervorruft, wie sie oben im Zusammenhang mit den Streckeneinrichtungen SE1 bis SE5 bei der Gleisanlage 20 gemäß den Figuren 1 und 2 beschrieben worden ist.

Konkret wird die Recheneinrichtung 411 bei Ausführung des Steuerprogrammmoduls SPM dazu ausgebildet bzw. derart programmiert, dass sie einen zugeordneten Streckenabschnitt verwaltet und ein Befahren des jeweiligen Streckenabschnitts erlaubt oder verbietet, wobei sie nach Erhalt einer Fahrterlaubnisanfrage eines Fahrzeugs und nach Abstimmung mit allen anderen Streckeneinrichtungen, deren zugeordnete Streckenabschnitte zum Erreichen des Fahrtziels ebenfalls befahren werden würden, eine Antwort an das Fahrzeug zurücksendet, mit dem das Befahren der Streckenabschnitte und das Einfahren in den ersten Streckenabschnitt erlaubt wird oder ein Einfahren in den ersten Streckenabschnitt verboten wird.

Im Falle eines Erhalts einer Fahrterlaubnisanfrage von einer vorgeordneten Streckeneinrichtung prüft sie, ob der eigene Streckenabschnitt befahren werden kann oder nicht; im Falle einer Befahrbarkeit leitet sie die Fahrterlaubnisanfrage an eine fahrtzielmäßig nachgeordnete Streckeneinrichtung weiter und andernfalls sendet sie ein Fahrverbot an die vorgeordneten Streckeneinrichtung zurück.

Obwohl die Erfindung im Detail durch bevorzugte Ausführungsbeispiele näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung, wie in den nachfolgenden Ansprüchen definiert, zu verlassen.

### Bezugszeichenliste

- 10: Fahrzeug
- 20: Gleisanlage
- 30: Pfeilrichtung
- 300: Weiche
- 310: Steuereinrichtung
- 311: Recheneinrichtung
- 312: Speicher
- 320: Schnittstelle
- 400: Streckensignal
- 410: Steuereinrichtung
- 411: Recheneinrichtung
- 412: Speicher
- 420: Schnittstelle

- AT: Antwort
- FA: Fahrerlaubnisanfrage
- FE: Fahrterlaubnis
- FV: Fahrtverbot
- FZ: Fahrtziel
- SA1: Streckenabschnitt
- SA2: Streckenabschnitt
- SA3: Streckenabschnitt
- SA4: Streckenabschnitt
- SA5: Streckenabschnitt
- SE1: Streckeneinrichtung
- SE2: Streckeneinrichtung
- SE3: Streckeneinrichtung
- SE4: Streckeneinrichtung
- SE5: Streckeneinrichtung
- SEn: Streckeneinrichtung
- SEv: Streckeneinrichtung
- SPM: Steuerprogrammmodul

## Patentansprüche

1. Verfahren zum Betreiben einer Gleisanlage (20), die zwei oder mehr eine Fahrstrecke zu einem Fahrtziel (FZ) bildende Streckenabschnitte (SA1-SA5) umfasst, welche zum Erreichen des Fahrtziels (FZ) befahren werden würden, **dadurch gekennzeichnet, dass**
- die Streckenabschnitte (SA1-SA5) jeweils durch eine zugeordnete Streckeneinrichtung (SE1-SE5) verwaltet werden, die ein Befahren des jeweiligen Streckenabschnitts (SA1-SA5) erlaubt oder verbietet,
- ein Fahrzeug (10), welches das Fahrtziel (FZ) auf der Gleisanlage (20) erreichen will, eine zumindest das Fahrtziel (FZ) angebende Fahrterlaubnisanfrage (FA) an die Streckeneinrichtung (SE1-SE5), nachfolgend erste Streckeneinrichtung (SE1-SE5) genannt, des nächsten zu befahrenden Streckenabschnitts (SA1-SA5) sendet und
- die erste Streckeneinrichtung (SE1-SE5) nach Abstimmung mit allen anderen Streckeneinrichtungen (SE1-SE5), deren zugeordnete Streckenabschnitte (SA1-SA5) zum Erreichen des Fahrtziels (FZ) ebenfalls befahren werden würden - nachfolgend betroffene Streckeneinrichtungen (SE1-SE5) genannt -, eine Antwort (AT) an das Fahrzeug (10) zurücksendet, mit der im Falle, dass gemäß einem Ergebnis der Abstimmung das Fahrtziel erreicht werden kann, das Einfahren in den ersten Streckenabschnitt (SA1-SA5) und außerdem das Befahren aller Streckenabschnitte (SA1-SA5) der Fahrstrecke erlaubt wird und im Falle, dass gemäß dem Ergebnis der Abstimmung, das Fahrtziel nicht erreicht werden kann, ein Einfahren in den ersten Streckenabschnitt (SA1-SA5) verboten wird.

2. Verfahren nach Anspruch 1, **dadurch gekennzeichnet, dass** die Streckeneinrichtungen (SE1-SE5) jeweils entweder in einer Weiche (300) oder einem Streckensignal (400) integriert sind.

3. Verfahren nach einem der voranstehenden Ansprüche,
**dadurch gekennzeichnet, dass** die Antwort (AT), mit der das Einfahren in den ersten Streckenabschnitt (SA1-SA5) verboten wird, außerdem eine Information enthält, ob das Einfahren dauerhaft verboten ist oder nur temporär.

4. Verfahren nach einem der voranstehenden Ansprüche,
**dadurch gekennzeichnet, dass** die Antwort (AT), mit der das Einfahren in den ersten Streckenabschnitt (SA1-SA5) verboten wird, außerdem eine Information enthält, ob die Gleisanlage (20) oder Streckenabschnitte (SA1-SA5) davon defekt sind.

5. Verfahren nach einem der voranstehenden Ansprüche,
**dadurchg ekennzeichnet**, dass die Abstimmung zwischen den betroffenen Streckeneinrichtungen (SE1-SE5) derart erfolgt, dass
- mit Ausnahme der auf der Fahrtstrecke letzten Streckeneinrichtung (SE1-SE5) jede Streckeneinrichtung (SE1-SE5) jeweils prüft, ob der eigene Streckenabschnitt (SA1-SA5) befahrbar ist oder nicht, im Falle der Befahrbarkeit die Fahrterlaubnisanfrage (FA) an die auf der Fahrtstrecke jeweils nachgeordnete Streckeneinrichtung (SE1-SE5) weiterleitet und andernfalls ein Fahrtverbot (FV) an die auf der Fahrtstrecke vorgeordnete Streckeneinrichtung (SE1-SE5) sendet,
- mit Ausnahme der ersten und letzten Streckeneinrichtung (SE1-SE5) jede Streckeneinrichtung (SE1-SE5) jeweils ein von der nachgeordneten Streckeneinrichtung (SE1-SE5) erhaltenes Fahrtverbot (FV) oder eine von der nachgeordneten Streckeneinrichtung (SE1-SE5) erhaltene Fahrterlaubnis (FE) an die vorgeordnete Streckeneinrichtung (SE1-SE5) weiterleitet,
- die auf der Fahrtstrecke letzte Streckeneinrichtung (SE1-SE5) prüft, ob der eigene Streckenabschnitt (SA1-SA5) befahrbar ist oder nicht und im Falle der Befahrbarkeit die Fahrterlaubnis (FE) an die auf der Fahrtstrecke vorgeordnete Streckeneinrichtung (SE1-SE5) sendet und andernfalls das Fahrtverbot (FV) an die auf der Fahrtstrecke vorgeordnete Streckeneinrichtung (SE1-SE5) sendet, und
- die auf der Fahrtstrecke erste Streckeneinrichtung (SE1-SE5) die Antwort (AT), mit der das Befahren aller Streckenabschnitte (SA1-SA5) und das Einfahren in den ersten Streckenabschnitt (SA1-SA5) erlaubt wird, an das Fahrzeug (10) sendet, wenn sie von der nachgeordneten Streckeneinrichtung (SE1-SE5) die Fahrterlaubnis (FE) erhält, und die Antwort (AT), mit der das Einfahren in den ersten Streckenabschnitt (SA1-SA5) verboten wird, an das Fahrzeug (10) sendet, wenn sie von der nachgeordneten Streckeneinrichtung (SE1-SE5) das Fahrtverbot (FV) erhält.

6. Verfahren nach einem der voranstehenden Ansprüche,
**dadurch gekennzeichnet, dass** jede Streckeneinrichtung (SE1-SE5), die eine Fahrterlaubnisanfrage (FA) empfängt, jeweils alle betroffenen Streckeneinrichtungen (SE1-SE5) oder zumindest die jeweils nachgeordnete Streckeneinrichtung (SE1-SE5) ermittelt, insbesondere gemäß einem vorgegebenen Algorithmus und/oder unter Heranziehung einer abgespeicherten Tabelle.

7. Verfahren nach einem der voranstehenden Ansprüche,
**dadurch gekennzeichnet, dass**
- die Festlegung der Fahrtstrecke und der betroffenen Streckeneinrichtungen (SE1-SE5) fahrzeugseitig erfolgt und
- das Fahrzeug (10) in der Fahrterlaubnisanfrage (FA) die betroffenen Streckeneinrichtungen (SE1-SE5) und/oder Streckenabschnitte (SA1-SA5) identifiziert.

8. Verfahren nach einem der voranstehenden Ansprüche,
**dadurch gekennzeichnet, dass** jeder Streckenabschnitt (SA1-SA5) jeweils durch eine eigene, individuell zugeordnete Streckeneinrichtung (SE1-SE5) verwaltet wird.

9. Verfahren nach einem der voranstehenden Ansprüche,
**dadurch gekennzeichnet, dass** eine dauerhafte Nichtbefahrbarkeit eines Streckenabschnitts (SA1-SA5), insbesondere ein Defekt einer Betriebskomponente im jeweiligen Streckenabschnitt (SA1-SA5), eine Kollisionswarnung, insbesondere im Falle eines ohne Freigabe überfahrenen Streckensignals, eine manuelle Deaktivierung des Verfahrens und/oder eine Sperrung von auf der Gleisanlage (20) möglichen Fahrstraßen an alle Streckeneinrichtungen (SE1-SE5) weitergeleitet wird.

10. Gleisanlage (20) mit zwei oder mehr eine Fahrstrecke zu einem Fahrtziel (FZ) bildenden Streckenabschnitten (SA1-SA5), welche zum Erreichen des Fahrtziels (FZ) befahren werden würden,
**dadurch gekennzeichnet, dass**
- die Streckenabschnitte (SA1-SA5) jeweils durch eine zugeordnete Streckeneinrichtung (SE1-SE5) verwaltet sind, die eingerichtet ist, ein Befahren des jeweiligen Streckenabschnitts (SA1-SA5) zu erlauben oder zu verbieten,
- die Streckeneinrichtung (SE1-SE5), nachfolgend erste Streckeneinrichtung (SE1-SE5) genannt, des von einem Fahrzeug (10), welches das Fahrtziel (FZ) auf der Gleisanlage (20) erreichen will, nächsten zu befahrenden Streckenabschnitts (SA1-SA5) eingerichtet ist, von dem Fahrzeug (10) eine zumindest das Fahrtziel (FZ) angebende Fahrterlaubnisanfrage (FA) zu erhalten, und
- die erste Streckeneinrichtung (SE1-SE5) eingerichtet ist, nach Abstimmung mit allen anderen Streckeneinrichtungen (SE1-SE5), deren zugeordnete Streckenabschnitte (SA1-SA5) zum Erreichen des Fahrtziels (FZ) ebenfalls befahren werden würden, eine Antwort (AT) an das Fahrzeug (10) zurückzusenden, mit der im Falle, dass gemäß einem Ergebnis der Abstimmung das Fahrtziel erreicht werden kann, das Einfahren in den ersten Streckenabschnitt (SA1-SA5) und außerdem das Befahren aller Streckenabschnitte (SA1-SA5) der Fahrstrecke erlaubt wird und im Falle, dass gemäß dem Ergebnis der Abstimmung, das Fahrtziel nicht erreicht werden kann, ein Einfahren in den ersten Streckenabschnitt (SA1-SA5) verboten wird.

11. Gleisanlage (20) nach Anspruch 10,
**dadurch gekennzeichnet, dass**
- mit Ausnahme der auf der Fahrtstrecke letzten Streckeneinrichtung (SE1-SE5) jede Streckeneinrichtung (SE1-SE5) eingerichtet ist, jeweils zu prüfen, ob der eigene Streckenabschnitt (SA1-SA5) befahrbar ist oder nicht, im Falle der Befahrbarkeit die Fahrterlaubnisanfrage (FA) an die auf der Fahrtstrecke jeweils nachgeordnete Streckeneinrichtung (SE1-SE5) weiterzuleiten und andernfalls ein Fahrtverbot (FV) an die auf der Fahrtstrecke vorgeordnete Streckeneinrichtung (SE1-SE5) zu senden,
- mit Ausnahme der ersten und letzten Streckeneinrichtung (SE1-SE5) jede Streckeneinrichtung (SE1-SE5) eingerichtet ist, jeweils ein von der nachgeordneten Streckeneinrichtung (SE1-SE5) erhaltenes Fahrtverbot (FV) oder eine von der nachgeordneten Streckeneinrichtung (SE1-SE5) erhaltene Fahrterlaubnis (FE) an die vorgeordnete Streckeneinrichtung (SE1-SE5) weiterzuleitet,
- die auf der Fahrtstrecke letzte Streckeneinrichtung (SE1-SE5) eingerichtet ist, zu prüfen, ob der eigene Streckenabschnitt (SA1-SA5) befahrbar ist oder nicht und im Falle der Befahrbarkeit die Fahrterlaubnis (FE) an die auf der Fahrtstrecke vorgeordnete Streckeneinrichtung (SE1-SE5) zu senden und andernfalls das Fahrtverbot (FV) an die auf der Fahrtstrecke vorgeordnete Streckeneinrichtung (SE1-SE5) zu senden, und
- die auf der Fahrtstrecke erste Streckeneinrichtung (SE1-SE5) eingerichtet ist, die Antwort (AT), mit der das Befahren aller Streckenabschnitte (SA1-SA5) und das Einfahren in den ersten Streckenabschnitt (SA1-SA5) erlaubt wird, an das Fahrzeug (10) zu senden, wenn sie von der nachgeordneten Streckeneinrichtung (SE1-SE5) die Fahrterlaubnis (FE) erhält, und die Antwort (AT), mit der das Einfahren in den ersten Streckenabschnitt (SA1-SA5) verboten wird, an das Fahrzeug (10) zu senden, wenn sie von der nachgeordneten Streckeneinrichtung (SE1-SE5) das Fahrtverbot (FV) erhält.

## Claims

1. Method for operating a track system (20), which comprises two or more line sections (SA1-SA5) which form a route to a destination (FZ) and which would be traversed in order to reach the destination (FZ),
**characterised in that**
- the line sections (SA1-SA5) are each managed by assigned trackside equipment (SE1-SE5), which permits or prohibits traversal of the respective line section (SA1-SA5),
- a vehicle (10), which hopes to reach the destination (FZ) on the track system (20), sends a permission to proceed request (FA) specifying at least the destination (FZ) to the trackside equipment (SE1-SE5), subsequently referred to as first trackside equipment (SE1-SE5), of the next line section (SA1-SA5) to be traversed and
- the first trackside equipment (SE1-SE5), after consulting with all other trackside equipment (SE1-SE5), the assigned line sections (SA1-SA5) thereof would likewise be traversed in order to reach the destination (FZ), subsequently referred to as relevant trackside equipment (SE1-SE5), - sends a response (AT) back to the vehicle (10), with which, in the event that the destination can be reached according to a result of the consultation, the entry into the first line section (SA1-SA5) and moreover the traversal of all line sections (SA1-SA5) of the route is permitted and in the event that the destination cannot be reached according to the result of the consultation, an entry into the first line section (SA1-SA5) is prohibited.

2. Method according to claim 1,
**characterised in that**
the trackside equipment (SE1-SE5) is integrated in each case either in a switch (300) or a trackside signal (400).

3. Method according to one of the preceding claims,
**characterised in that**
the response (AT), with which the entry into the first line section (SA1-SA5) is prohibited, moreover contains an item of information about whether the entry is prohibited permanently or only temporarily.

4. Method according to one of the preceding claims,
**characterised in that**
the response (AT), with which the entry into the first line section (SA1-SA5) is prohibited, moreover contains an item of information about whether the track system (20) or line sections (SA1-SA5) thereof are faulty.

5. Method according to one of the preceding claims,
**characterised in that**
the relevant trackside equipment (SE1-SE5) is consulted in such a way that,
- with the exception of the last trackside equipment (SE1-SE5) on the route, each trackside equipment (SE1-SE5) checks in each case whether or its own line section (SA1-SA5) can be traversed, in the event that it can be traversed forwards the permission to proceed request (FA) to the trackside equipment (SE1-SE5) arranged downstream on the route in each case, and otherwise sends a proceed prohibition (FV) to the trackside equipment (SE1-SE5) arranged upstream on the route,
- with the exception of the first and last trackside equipment (SE1-SE5), each trackside equipment (SE1-SE5) forwards in each case a proceed prohibition (FV) received from the downstream trackside equipment (SE1-SE5) or a permission to proceed (FE) received from the downstream trackside equipment (SE1-SE5) to the upstream trackside equipment (SE1-SE5),
- the last trackside equipment (SE1-SE5) on the route checks whether or not its own line section (SA1-SA5) can be traversed and in the event that it can be traversed, sends the permission to proceed (FE) to the trackside equipment (SE1-SES) arranged upstream on the route, and otherwise sends the proceed prohibition (FV) to the trackside equipment (SE1-SE5) arranged upstream on the route, and
- the first trackside equipment (SE1-SE5) on the route sends the response (AT), with which the traversal of all line sections (SA1-SA5) and the entry into the first line section (SA1-SA5) is permitted, to the vehicle (10) when it receives the permission to proceed (FE) from the downstream trackside equipment (SE1-SE5), and sends the response (AT), with which the entry into the first line section (SA1-SA5) is prohibited, to the vehicle (10) when it receives the proceed prohibition (FV) from the downstream trackside equipment (SE1-SE5).

6. Method according to one of the preceding claims,
**characterised in that**
each trackside equipment (SE1-SE5), which receives a permission to proceed request (FA), determines in each case all relevant trackside equipment (SE1-SE5) or at least the trackside equipment (SE1-SE5) which is downstream in each case, in particular according to a predetermined algorithm and/or by using a stored table.

7. Method according to one of the preceding claims,
**characterised in that**
- the route and the relevant trackside equipment (SE1-SE5) are defined by the vehicle and
- the vehicle (10) identifies the relevant trackside equipment (SE1-SE5) and/or line sections (SA1-SA5) in the permission to proceed request (FA).

8. Method according to one of the preceding claims,
**characterised in that**
each line section (SA1-SA5) is managed in each case by separate, individually assigned trackside equipment (SE1-SE5).

9. Method according to one of the preceding claims,
**characterised in that**
a permanent inability to traverse a line section (SA1-SA5), in particular a fault in an operating component in the respective line section (SA1-SA5), a collision warning, in particular in the event of a trackside signal passed without approval, a manual deactivation of the method and/or a blockage of possible routes on the track system (20) is forwarded to all trackside equipment (SE1-SE5).

10. Track system (20) with two or more line sections (SA1-SA5) which form a route to a destination (FZ) and which would be traversed in order to reach the destination (FZ),
**characterised in that**
- the line sections (SA1-SA5) are each managed by assigned trackside equipment (SE1-SE5), which is designed to permit or prohibit traversal of the respective line section (SA1-SA5),
- the trackside equipment (SE1-SE5), referred to below as first trackside equipment (SE1-SE5), of the next line section (SA1-SA5) to be traversed by a vehicle (10), which hopes to reach the destination (FZ) on the track system (20), is designed to receive a permission to proceed request (FA) which specifies at least the destination (FZ) from the vehicle (10), and
- the first trackside equipment (SE1-SE5), after consulting with all other trackside equipment (SE1-SE5), the assigned line sections (SA1, SA5) of which would likewise be traversed in order to reach the destination (FZ), is designed to send a response (AT) back to the vehicle (10), with which in the event that the destination can be reached according to a result of the consultation the entry into the first line section (SA1-SA5) and moreover the traversal of all line sections (SA1-SA5) of the route is permitted and in the event that according to the result of the consultation the destination cannot be reached, an entry into the first line section (SA1-SA5) is prohibited.

11. Track system (20) according to claim 10,
**characterised in that**
- with the exception of the last trackside equipment (SE1-SE5) on the route, each trackside equipment (SE1-SE5) is designed to check in each case whether or not its own line section (SA1-SA5) can be traversed, if it can be traversed to forward the permission to proceed request (FA) to the trackside equipment (SE1-SE5) arranged downstream on the route in each case, and otherwise to send a proceed prohibition (FV) to the trackside equipment (SE1-SE5) arranged upstream on the route,
- with the exception of the first and last trackside equipment (SE1-SE5), each trackside equipment (SE1-SE5) is designed to forward in each case a proceed prohibition (FV) received from the downstream trackside equipment (SE1-SE5) or a permission to proceed (FE) received from the downstream trackside equipment (SE1-SE5) to the upstream trackside equipment (SE1-SE5),
- the last trackside equipment (SE1-SE5) on the route is designed to check whether or not its own line section (SA1-SA5) can be traversed and if it can be traversed to send the permission to proceed (FE) to the trackside equipment (SE1-SE5) arranged upstream on the route, and otherwise to send the proceed prohibition (FV) to the trackside equipment (SE1-SE5) arranged upstream on the route,
- the first trackside equipment (SE1-SE5) on the route is designed to send the response (AT), with which the traversal of all line sections (SA1-SA5) and the entry into the first line section (SA1-SA5) is permitted, to the vehicle (10) when it receives the permission to proceed (FE) from the downstream trackside equipment (SE1-SE5), and to send the response (AT), with which the entry into the first line section (SA1-SA5) is prohibited, to the vehicle (10) when it obtains the proceed prohibition (FV) from the downstream trackside equipment (SE1-SE5).

## Revendications

1. Procédé pour faire fonctionner une installation (20) de voies ferrées, qui comprend deux tronçons (SA1 à SA5) de voie ou plus, qui forment une voie de circulation menant à une destination (FZ) et qui seraient à emprunter pour atteindre la destination (FZ), **caractérisé en ce que**
- on gère les tronçons (SA1 à SA5) de voie respectivement par un dispositif (SE1 à SE5) de voie affecté, qui autorise ou interdit d'emprunter le tronçon (SA1 à SA5) respectif de voie,
- un véhicule (10), qui veut atteindre la destination (FZ) sur l'installation (20) de voies ferrées, envoie une demande (FA) d'autorisation de circulation, indiquant au moins la destination (FZ), au dispositif (SE1 à SE5) de voie, désigné dans ce qui suit par premier dispositif (SE1 à SE5) de voie du tronçon (SA1 à SA5) de voie à emprunter immédiatement ensuite et
- le premier dispositif (SE1 à SE5) de voie renvoie, après accord avec tous les autres dispositifs (SE1 à SE5) de voie, dont les tronçons (SA1 à SA5) de voie affectés seraient également à emprunter pour atteindre la destination (FZ) - désigné dans ce qui suit dispositifs (SE1 à SE5) de voie concernés - une réponse (AT) au véhicule (10), par laquelle, dans le cas où, suivant un résultat de l'accord, la destination peut être atteinte, entrer dans le premier tronçon (SA1 à SA5) de voie et, en outre, emprunter tous les tronçons (SA1 à SA5) de voie de la voie de circulation est autorisé et, dans le cas où, suivant le résultat de l'accord, la destination ne peut pas être atteinte, entrer dans le premier tronçon (SA1 à SA5) de voie est interdit.

2. Procédé suivant la revendication 1,
**caractérisé en ce que**
les dispositifs (SE1 à SE5) de voie sont intégrés chacun dans un aiguillage (300) ou dans un signal (400) de pleine voie.

3. Procédé suivant l'une des revendications précédentes,
**caractérisé en ce que**
la réponse (AT), par laquelle entrer dans le premier tronçon (SA1 à SA5) de voie est interdit, contient aussi une information sur le point de savoir si l'entrée est interdite d'une manière permanente ou seulement temporairement.

4. Procédé suivant l'une des revendications précédentes,
**caractérisé en ce que**
la réponse (AT), par laquelle entrer dans la premier tronçon (SA1 à SA5) de voie est interdit, contient en outre une information sur le point de savoir si l'installation (20) de voies ferrées ou des tronçons (SA1 à SA5) de voie de celle-ci sont défectueux.

5. Procédé suivant l'une des revendications précédentes,
**caractérisé en ce que**
l'accord entre les dispositifs (SE1 à SE5) de voie concernés s'effectue de manière à ce que
- à l'exception du dernier dispositif (SE1 à SE5) de voie sur la voie de circulation, chaque dispositif (SE1 à SE5) de voie contrôle respectivement si son propre tronçon (SA1 à SA5) de voie peut être emprunté ou ne le peut pas, dans le cas où le tronçon peut l'être, achemine la demande (FA) d'autorisation de circulation au dispositif (SE1 à SE5) de voie respectivement en aval sur la voie de circulation et sinon, envoie une interdiction (FV) de circulation au dispositif (SE1 à SE5) de voie en amont sur la voie de circulation,
- à l'exception du premier et du dernier dispositif (SE1 à SE5) de voie, chaque dispositif (SE1 à SE5) de voie achemine au dispositif (SE1 à SE5) de voie en amont respectivement une interdiction (FV) de circulation reçue du dispositif (SE1 à SE5) de voie en aval ou une autorisation (FE) de circulation reçue du dispositif (SE1 à SE5) de voie en aval,
- le dernier dispositif (SE1 à SE5) de voie sur la voie de circulation contrôle si son propre tronçon (SA1 à SA5) de voie peut être emprunté ou ne le peut pas et si le tronçon peut l'être, envoie l'autorisation (FE) de circulation au dispositif (SE1 à SE5) de voie en amont sur la voie de circulation et sinon envoie l'interdiction (FV) de circulation au dispositif (SE1 à SE5) de voie en amont sur la voie de circulation, et
- le premier dispositif (SE1 à SE5) de voie sur la voie de circulation envoie au véhicule (10) la réponse (AT), par laquelle emprunter tous les tronçons (SA1 à SA5) de voie et entrer dans le premier tronçon (SA1 à SA5) de voie est autorisé, s'il reçoit l'autorisation (FE) de circulation du dispositif (SE1 à SE5) de voie en aval, et envoie au véhicule (10) la réponse (AT), par laquelle entrer dans le premier tronçon (SA1 à SA5) de voie est interdit, s'il reçoit l'interdiction (FV) de circulation du dispositif (SE1 à SE5) de voie en aval.

6. Procédé suivant l'une des revendications précédentes,
**caractérisé en ce que**
chaque dispositif (SE1 à SE5) de voie, qui reçoit une demande (FA) d'autorisation de circulation, détermine respectivement tous les dispositifs (SE1 à SE5) de voie concernés ou au moins le dispositif (SE1 à SE5) de voie en aval respectivement, notamment suivant un algorithme donné à l'avance et/ou en tirant parti d'une table mise en mémoire.

7. Procédé suivant l'une des revendications précédentes,
**caractérisé en ce que**
- la fixation de la voie de circulation et des dispositifs (SE1 à SE5) de voie concernés s'effectue du côté du véhicule, et
- le véhicule (10) identifie, dans la demande (FA) d'autorisation de circulation, les dispositifs (SE1 à SE5) de voie concernés et/ou les tronçons (SA1 à SA5) de voie concernés.

8. Procédé suivant l'une des revendications précédentes,
**caractérisé en ce que**
l'on gère chaque tronçon (SA1 à SA5) de voie respectivement par son propre dispositif (SE1 à SE5) de voie affecté individuellement.

9. Procédé suivant l'une des revendications précédentes,
**caractérisé en ce que**
l'on achemine à tous les dispositifs (SE1 à SE5) de voie une impossibilité permanente d'emprunter un tronçon (SA1 à SA5) de voie, notamment un défaut d'un élément de fonctionnement dans le tronçon (SA1 à SA5) respectif de voie, une alerte à la collision, notamment dans le cas d'un signal de pleine voie à franchir sans reddition, une désactivation manuelle du procédé et/ou un blocage d'itinéraire possible sur l'installation (20) de voies ferrées.

10. Installation (20) de voies ferrées comprenant deux tronçons (SA1 à SA5) de voie ou plus, qui forment une voie de circulation menant à une destination (FZ) et qui seraient à emprunter pour atteindre la destination (FZ),
**caractérisée en ce que**
- les tronçons (SA1 à SA5) de voie sont gérés chacun par un dispositif (SE1 à SE5) de voie affecté, qui est conçu pour autoriser ou interdire d'emprunter le tronçon (SA1 à SA5) respectif de voie,
- le dispositif (SE1 à SE5) de voie, désigné dans ce qui suit par premier dispositif (SE1 à SE5) de voie, du tronçon (SA1 à SA5) de voie à emprunter ensuite immédiatement par un véhicule (10), qui veut atteindre la destination (FZ), sur l'installation (20) de voies ferrées, est conçu pour recevoir du véhicule (10) une demande (FA) d'autorisation de circulation indiquant au moins la destination (FZ), et
- le premier dispositif (SE1 à SE5) est conçu pour, après accord avec tous les autres dispositifs (SE1 à SE5) de voie, dont les tronçons (SA1 à SA5) de voie affectés seraient également à emprunter pour atteindre la destination (FZ), renvoyer au véhicule (10) une réponse (AT), par laquelle, dans le cas où suivant un résultat de l'accord, la destination peut être atteinte, entrer dans le premier tronçon (SA1 à SA5) de voie et emprunter en outre tous les tronçons (SA1 à SA5) de voie de la voie de circulation est autorisé et dans le cas où, suivant le résultat de l'accord, la destination ne peut pas être atteinte, entrer dans le premier tronçon (SA1 à SA5) de voie est interdit.

11. Installation (20) de voies ferrées suivant la revendication 10,
**caractérisée en ce que**
- à l'exception du dernier dispositif (SE1 à SE5) de voie sur la voie de circulation, chaque dispositif (SE1 à SE5) de voie est conçu pour contrôler respectivement si son propre tronçon (SA1 à SA5) peut être emprunté ou ne le peut pas, dans le cas où le tronçon peut être emprunté, pour acheminer la demande (FA) d'autorisation de circulation au dispositif (SE1 à SE5) de voie respectivement en aval sur la voie de circulation et sinon pour envoyer une interdiction (FV) de circulation au dispositif (SE1 à SE5) de voie en amont sur la voie de circulation,
- à l'exception du premier et du dernier dispositif (SE1 à SE5) de voie, chaque dispositif (SE1 à SE5) de voie est conçu pour acheminer au dispositif (SE1 à SE5) de voie en amont respectivement une interdiction (FV) de circulation reçue du dispositif (SE1 à SE5) de voie en aval ou une autorisation (FE) de circulation reçue du dispositif (SE1 à SE5) de voie en aval,
- le dernier dispositif (SE1 à SE5) de voie sur la voie de circulation est conçu pour contrôler si son propre tronçon (SA1 à SA5) de voie peut être emprunté ou ne le peut pas et dans le cas où le tronçon peut l'être, pour envoyer l'autorisation (FE) de circulation au dispositif (SE1 à SE5) de voie en amont sur la voie de circulation et sinon pour envoyer l'interdiction (FV) de circulation au dispositif (SE1 à SE5) de voie en amont sur la voie de circulation, et
- le premier dispositif (SE1 à SE5) de voie sur la voie de circulation est conçu pour envoyer au véhicule (10) la réponse (AT), par laquelle emprunter tous les tronçons (SA1 à SA5) de voie et entrer dans le premier tronçon (SA1 à SA5) de voie est autorisé, s'il reçoit l'autorisation (FE) de circulation du dispositif (SE1 à SE5) de voie en aval, et pour envoyer au véhicule (10) la réponse (AT), par laquelle entrer dans le premier tronçon (SA1 à SA5) de voie est interdit s'il reçoit l'interdiction (FV) de circulation du dispositif (SE1 à SE5) de voie en aval.
